# EUROPÄISCHE PATENTANMELDUNG

(11) **EP 0 753 339 A2**
(43) Veröffentlichungstag der Anmeldung: **15.01.1997**
(21) Anmeldenummer: 96111025.1
(22) Anmeldetag: 09.07.1996
(51) Int. Cl.: B01F 5/04

(54) **Verfahren und Vorrichtung zum Stoffeintrag in strömende Medien**

(30) Priorität: 10.07.1995 DE 19525044
(71) Anmelder: Linde Aktiengesellschaft, 65189 Wiesbaden (DE)
(72) Erfinder: Grupa, Uwe, Dr.-Ing., 85356 Freising (DE)
(74) Vertreter: Kasseckert, Rainer

(57) **Zusammenfassung**

Die Erfindung betrifft ein Verfahren und eine Vorrichtung zum Eintragen eines Stoffes, insbesondere von Flüssigkeit oder Gas, in ein strömendes Medium. Um eine effektive Vermischung des Stoffes mit dem strömenden Medium zu erreichen, wird vorgeschlagen, das Medium durch einen gekrümmten Strömungskanal (1) fließen zu lassen, an dem ein Stoffeintragsrohr (5) angebracht ist. Das Stoffeintragsrohr (5) ist im Krümmungsbereich des Strömungskanals (1) angeordnet und endet in der Nähe des inneren Krümmungsradius des Strömungskanals (1). Aufgrund der im Krümmungsbereich des Strömungskanals (1) herrschenden Strömungsverhältnisse ist eine effektive Einmischung des einzutragenden Stoffes in das strömende Medium gewährleistet.

## Beschreibung

Die Erfindung betrifft ein Verfahren zum Eintrag eines Stoffes in ein strömendes Medium sowie eine Vorrichtung zur Durchführung des Verfahrens.

In verschiedensten Bereichen der Technik ist es oftmals notwendig, einen Stoff in ein strömendes Medium einzutragen und mit dem Medium zu vermischen. Beispielsweise besteht häufig das Problem, ein Gas in einer in einem Kanal oder einer Rohrleitung fließenden Flüssigkeit möglichst vollständig zu lösen. Oft sollen auch Flüssigkeiten untereinander weitgehend vermischt werden. Ein anderes Problem besteht z. B. darin, strömende Flüssigkeiten abzukühlen. Hierzu ist auch schon vorgeschlagen worden, ein kaltes Gas oder eine kalte Flüssigkeit in die strömende Flüssigkeit einzutragen und mit dieser zu vermischen.

Üblicherweise werden zum Eintragen von Gasen oder Flüssigkeiten in strömende Flüssigkeiten Venturimischer, Düsen- oder Sinterkerzen verwendet. Bei diesen Einrichtungen besteht allerdings die Gefahr, daß infolge von Verstopfungen oder Verschmutzungen kein dauerhaft zuverlässiger Betrieb möglich ist. Außerdem kann es beim Einsatz von Stoffeintragseinrichtungen, die mit einer Querschnittsverengung des Strömungskanals arbeiten, zu einer unerwünschten Veränderung des strömenden Mediums kommen. Insbesondere kann die Qualität bestimmter Lebensmittel durch auftretende hohe Scherkräfte leiden. Beispielsweise kann es bei einer Begasung von Milch mittels eines Venturimischers aufgrund der hohen Scherbeanspruchung zu einer Fettkugelzerstörung kommen.

Der vorliegenden Erfindung liegt die Aufgabe zugrunde, ein Verfahren und eine Vorrichtung zum Eintragen eines Stoffes in ein strömendes Medium zur Verfügung zu stellen, mit denen eine weitgehende Vermischung des Stoffes mit dem strömenden Medium ermöglicht wird, ohne daß die geschilderten Nachteile bisheriger Verfahren und Vorrichtungen auftreten.

Diese Aufgabe wird erfindungsgemäß verfahrensseitig dadurch gelöst, daß dem strömenden Medium eine Querbeschleunigung aufgezwungen wird und der Stoff im Bereich der Querbeschleunigung in das strömende Medium eingetragen wird.

Als strömendes Medium kommen insbesondere Flüssigkeiten und Gase in Betracht, während als einzutragender Stoff Flüssigkeiten, Gase oder auch Feststoffe in Frage kommen.

Zweckmäßiger Weise wird das strömende Medium zur Erzeugung der Querbeschleunigung durch einen gekrümmten Strömungskanal, insbesondere einen gekrümmten Rohrabschnitt, strömen gelassen.

Der Erfindung liegt die Erkenntnis zugrunde, daß im Krümmungsbereich eines Strömungskanals besonders günstige Strömungsverhältnisse herrschen, um eine weitgehende Vermischung des eingetragenen Stoffes mit dem strömenden Medium zu erreichen. Hierzu tragen insbesondere eine besonders günstige Verteilung der Strömungsgeschwindigkeiten über den Strömungsquerschnitt sowie Turbulenzen im und nach dem Krümmungsabschnitt des Strömungskanals bei.

Vorzugsweise wird der Stoff im Bereich der größten Strömungsgeschwindigkeit in das strömende Medium eingetragen. Bei der Verwendung gekrümmter Strömungskanäle, wie z. B. gekrümmter Rohrabschnitte, befindet sich dieser Bereich in der Nähe des inneren Krümmungsradius des gekrümmten Strömungskanals. Wird der Stoff in diesem Bereich in das strömende Medium eingetragen, so ergibt sich eine besonders gute Vermischung mit dem Medium.

Als zweckmäßig erweist es sich auch, den Stoff senkrecht zur Strömungsrichtung des Mediums einzutragen. Hierzu kann beispielsweise der Stoff seitlich, d.h. senkrecht zu der Ebene, in der die Krümmung verläuft, in den gekrümmten Strömungskanal eingespeist werden. Dadurch werden die seitlich eingeleiteten Stoffe vom Hauptstrom mitgerissen und eingemischt.

Werden als einzutragende Stoffe Gase oder Flüssigkeiten verwendet, so wird der Druck des einzutragenden Gases oder der Flüssigkeit vorzugsweise so eingestellt, daß er in etwa dem Druck des strömenden Mediums entspricht.

Zur Durchführung des Verfahrens ist eine Vorrichtung mit einem Strömungskanal und einer daran angebrachten Stoffeintragseinrichtung vorgesehen.

Vorrichtungsseitig wird die gestellte Aufgabe dadurch gelöst, daß der Strömungskanal an mindestens einer Stelle gekrümmt ausgebildet und die Stoffeintragseinrichtung im Bereich der Krümmung angeordnet ist.

Der Strömungskanal ist zweckmäßiger Weise an mindestens einer Stelle als gekrümmter Rohrabschnitt ausgebildet. Außerdem ist die Stoffeintragseinrichtung bevorzugt als Stoffeintragsrohr ausgebildet, das in den Strömungskanal eingeführt ist. Dabei endet das Stoffeintragsrohr vorzugsweise im Bereich der größten Strömungsgeschwindigkeit des strömenden Mediums im Strömungskanal. Insbesondere bei gekrümmten Rohrabschnitten befindet sich dieser Bereich in der Nähe des inneren Krümmungsradius des Strömungskanals. Von Vorteil ist es auch, daß der im Strömungskanal endende Abschnitt des Stoffeintragsrohres senkrecht zum Strömungskanal ausgerichtet ist.

Mit der Erfindung werden ein Verfahren und eine Vorrichtung zur Verfügung gestellt, mit denen insbesondere Gase und Flüssigkeiten zuverlässig in Strömungskanäle eingebracht und in dem strömenden Medium dispergiert und mit diesem vermischt werden können. Dabei bietet die Erfindung eine ganze Reihe von Vorteilen:

Im Gegensatz zu üblichen Vorrichtungen, die bei der Begasung von Lebensmitteln verwendet werden, weist die erfindungsgemäße Vorrichtung keine Einbauten im Strömungskanal, wie z. B. Sintermetallkerzen, auf. Die Gefahr einer Verschmutzung und Verstopfung des Strömungskanals wird dadurch erheblich verringert. Außerdem ist die Vorrichtung einfacher zu reinigen. Da im Gegensatz zu herkömmlichen Venturimischern keine Querschnittsverengung des Strömungskanals vorgesehen ist, können empfindliche Produkte, insbesondere Lebensmittel, schonender behandelt werden. Beispielsweise besteht bei der Begasung von Milch nicht mehr die Gefahr der Fettkugelzerstörung.

Da keine Einbauteile im Strömungskanal erforderlich sind, ist die Vorrichtung auch einfach aufzubauen. Außerdem erfordert der Betrieb der erfindungsgemäßen Vorrichtung nur einen geringen Energieaufwand, da im Strömungskanal kein zusätzlicher Strömungswiderstand vorliegt. Durch einen Verzicht auf Einbauten und bewegte Teile wird auch die Betriebssicherheit erhöht. Da die Vorrichtung aus Standardrohren bzw. Standardrohrbögen aufgebaut werden kann, ergeben sich günstige Herstellungskosten. Darüber hinaus sind keine aufwendigen Dreh- oder Sinterteile erforderlich. Ein weiterer Vorteil besteht darin, daß auch bestehende Rohrleitungen nachträglich erfindungsgemäß umgerüstet werden können. Schließlich wird mit der Erfindung auf technisch einfache und elegante Weise eine besonders effektive Vermischung eines Stoffes, insbesondere einer Flüssigkeit oder eines Gases, mit einem strömenden Medium erreicht.

Selbstverständlich kann die Erfindung dadurch weiter ausgestaltet werden, daß mehrere gekrümmte Strömungskanalabschnitte hintereinander geschaltet sind. Dadurch kann die Vermischung zwischen dem einzutragenden Stoff und dem strömenden Medium weiter verbessert werden. Bei der Mischung von Gasen und Flüssigkeiten empfiehlt es sich außerdem einen Phasenabscheider nachzuschalten.

Die erfindungsgemäße Vorrichtung kann auch als Flüssig-Flüssigextractor eingesetzt werden, wobei eine intensive Dispergierung zwischen den beiden Flüssigkeiten stattfindet. In diesem Fall ist dem gekrümmten Strömungskanalabschnitt vorteilhafterweise eine Nachlaufstrecke zur Strömungsberuhigung sowie eine Trenneinrichtung zur Auftrennung der beiden Flüssigkeiten nachgeschaltet.

Die Erfindung kann bei allen denkbaren Anwendungsfällen eingesetzt werden, bei denen ein Stoff mit einem strömenden Medium vermischt werden soll. Insbesondere eignet sich die Erfindung zur Begasung von in Rohrleitungen strömendem Trinkwasser oder Abwasser sowie zur Begasung von Lebensmitteln. Beispielhaft sei hier der Kohlendioxideintrag in Kesselmilch bei Käsereien und Molkereien genannt.

Im folgenden soll die Erfindung anhand eines in den Figuren schematisch dargestellten Ausführungsbeispiels näher erläutert werden. Es zeigen
Figur 1 eine Darstellung der Strömungsverhältnisse in gekrümmten Rohrleitungen,
Figur 2 ein gekrümmtes Strömungsrohr mit angebrachtem Stoffeintragsrohr.

In Figur 1 ist ein gekrümmter Rohrabschnitt 1 mit einem Rohrinnendurchmesser D gezeigt. Der Rohrabschnitt 1 weist im Krümmungsbereich einen äußeren Krümmungsradius rₐ und einen inneren Krümmungsradius rᵢ auf. Mit Rₘ ist der mittlere Krümmungsradius bezeichnet. An der Schnittstelle A-A sind mit Pfeilen die Strömungsgeschwindigkeiten dargestellt. Die Strömungsgeschwindigkeit ist in der Nähe des inneren Krümmungsradius rᵢ am größten und nimmt zum äußeren Krümmungsradius rₐ hin ab. In der Nähe des äußeren Krümmungsradius rₐ ist die Strömung sogar entgegengesetzt zur Haupströmungsrichtung gerichtet. In diesem Bereich entstehen Turbulenzen 2 an der Rohrwand. Darüber hinaus entstehen größere Turbulenzen 3 in Strömungsrichtung gesehen am Ende des Krümmungsbereichs an der inneren Rohrwand.

Der Schnitt A-A zeigt die Strömungsverteilung im Querschnitt. Es ergeben sich zwei Kreisströmungen 4 die im Zentrum des Rohres aneinander grenzen. In diesem Bereich ist die Strömung von der Rohrinnenwand zur Rohraußenwand gerichtet.

Die Erfindung nutzt diese Strömungsverhältnisse in gekrümmten Strömungskanälen gezielt für eine effektive Einmischung eines Stoffes in ein strömendes Medium aus. Der einzutragende Stoff, insbesondere eine Flüssigkeit oder ein Gas, wird im Krümmungsbereich des Rohrabschnitts 1 in das strömende Medium eingebracht. Vorzugsweise wird der Stoff im Bereich des Schnittes A-A in der Nähe des inneren Krümmungsradius rᵢ, insbesondere an der Stelle mit der größten Strömungsgeschwindigkeit, senkrecht zu der Ebene, in der die Krümmung verläuft, d.h. in der dargestellten Zeichnung senkrecht zur Blattebene, in das strömende Medium eingespeist. Aufgrund der an der Einspeisestelle herrschenden Strömungsverhältnisse ist eine besonders effektive Vermischung des Stoffs mit dem strömenden Medium gewährleistet.

In Figur 2 ist ein gekrümmter Rohrabschnitt mit angebrachtem Stoffeintragsrohr aus zwei zueinander senkrechten Perspektiven gezeigt. Das Stoffeintragsrohr 5 ist an der Stelle am gekrümmten Rohrabschnitt 1, indem das Medium strömt, angebracht, an der gemäß Figur 1 die günstigsten Strömungsverhältnisse für eine möglichst effektive Einmischung des Stoffes in das strömende Medium herrschen. Demnach ist das Stoffeintragsrohr senkrecht zu der Ebene, in der die Krümmung des gekrümmten Strömungsrohres 1 verläuft, in das Rohr eingeführt. Das Stoffeintragsrohr 5 endet in der Nähe des inneren Krümmungsradius des Strömungsrohres 1 im mittleren Krümmungsabschnitt.

Die gezeigte Vorrichtung eignet sich insbesondere zum Eintragen einer Flüssigkeit oder eines Gases in eine strömende Flüssigkeit. Beispielsweise kann die Vorrichtung mit Vorteil zur Begasung von Wasser- oder Abwasserströmen sowie zur Begasung flüssiger Lebensmittel eingesetzt werden.

## Patentansprüche

1. Verfahren zum Eintragen eines Stoffes in ein strömendes Medium, **dadurch gekennzeichnet**, daß dem strömenden Medium eine Querbeschleunigung aufgezwungen wird und der Stoff im Bereich der Querbeschleunigung in das strömende Medium eingebracht wird.

2. Verfahren nach Anspruch 1, dadurch gekennzeichnet, daß das strömende Medium zur Erzeugung der Querbeschleunigung durch einen gekrümmten Strömungskanal, insbesondere ein gekrümmtes Rohr, strömen gelassen wird.

3. Verfahren nach Anspruch 1 oder 2, dadurch gekennzeichnet, daß der Stoff im Bereich der größten Strömungsgeschwindigkeit in das strömende Medium eingetragen wird.

4. Verfahren nach Anspruch 2, dadurch gekennzeichnet, daß der Stoff im Bereich des inneren Krümmungsradius des Strömungskanals in das strömende Medium eingetragen wird.

5. Verfahren nach einem der Ansprüche 1 bis 4, dadurch gekennzeichnet, daß der Stoff senkrecht zur Strömungsrichtung des Mediums in das Medium eingetragen wird.

6. Vorrichtung zum Eintragen eines Stoffes in ein strömendes Medium mit einem Strömungskanal und einer damit verbundenen Stoffeintragseinrichtung, dadurch gekennzeichnet, daß der Strömungskanal an mindestens einer Stelle gekrümmt ausgebildet ist und die Stoffeintragseinrichtung im Bereich der Krümmung angeordnet ist.

7. Vorrichtung nach Anspruch 6, dadurch gekennzeichnet, daß der Strömungskanal an mindestens einer Stelle als gekrümmtes Strömungsrohr ausgebildet ist.

8. Vorrichtung nach Anspruch 6 oder 7, dadurch gekennzeichnet, daß die Stoffeintragseinrichtung als ein in den Strömungskanal eingeführtes Stoffeintragsrohr ausgebildet ist.

9. Vorrichtung nach Anspruch 8, dadurch gekennzeichnet, daß das Stoffeintragsrohr im Bereich der größten Strömungsgeschwindigkeit des strömenden Mediums im Strömungskanal endet.

10. Vorrichtung nach Anspruch 8 oder 9, dadurch gekennzeichnet, daß das Stoffeintragsrohr im Bereich des inneren Krümmungsradius des Strömungskanals im Strömungskanal endet.

11. Vorrichtung nach einem der Ansprüche 8 bis 10, dadurch gekennzeichnet, daß der im Strömungskanal endende Abschnitt des Stoffeintragrohrs senkrecht zum Strömungskanal ausgerichtet ist.
